# EUROPÄISCHE PATENTANMELDUNG

(11) **EP 3 444 907 A1**
(43) Veröffentlichungstag der Anmeldung: **20.02.2019**
(21) Anmeldenummer: 17186515.7
(22) Anmeldetag: 16.08.2017
(51) Int. Cl.: H01R 13/6474, H01R 9/03, H01R 13/6585

(54) **STECKVERBINDERANORDNUNG**

(71) Anmelder: Rosenberger Hochfrequenztechnik GmbH & Co. KG, 83413 Fridolfing (DE)
(72) Erfinder: Müller, Thomas, 83471 Berchtesgaden (DE); Lödding, Thomas, 83278 Traunstein (DE)

(57) **Zusammenfassung**

Die vorliegende Erfindung betrifft eine Steckverbinderanordnung mit einem Steckverbinder und einem an den Steckverbinder angeschlossenem Kabel, welche jeweils wenigstens ein Leiterpaar zur Übertragung eines differentiellen Signals aufweisen, wobei das Kabel einen ersten Abschnitt aufweist und der Steckverbinder einen zweiten Abschnitt aufweist, in dem das Leiterpaar Steckkontakte aufweist, und wobei die Leiter in dem ersten Abschnitt einen ersten gegenseitigen Abstand (X) haben und in dem zweiten Abschnitt, einen zweiten gegenseitigen Abstand (Y), welcher größer ist als der erste Abstand, haben, wobei zwischen dem ersten Abschnitt und dem zweiten Abschnitt ein Zwischenabschnitt, in dem sich der Abstand der Leiter eines Leiterpaares in Richtung eines steckseitigen Endes des Steckverbinders vergrößert, ausgebildet ist, wobei das Leiterpaar in dem ersten Abschnitt in einem ungeschirmten Kabel geführt ist, und wobei die Leiter in zumindest einem Teil des Zwischenabschnitts von einem Außenleiter umgeben sind.

## Beschreibung

### GEBIET DER ERFINDUNG

Die Erfindung betrifft eine Steckverbinderanordnung mit einem Steckverbinder und ein an dem Steckverbinder angeschlossenes Kabel. Das Kabel führt mindestens ein Leiterpaar zur Übertragung von jeweils einem differenziellen Signal.

### TECHNISCHER HINTERGRUND

Die DE 202015000753 U1 zeigt eine Steckverbinderanordnung mit einem Hülsenteil. Dabei verläuft in einem Kabel ein Aderpaar zur Übertragung eines differentiellen Signals, wobei die Adern des Aderpaars im Inneren des Kabels einen ersten gegenseitigen Abstand haben. Die beiden Adern des Aderpaars laufen ausgehend von dem ummantelten Kabelabschnitt in Richtung auf den Steckverbinder in einem Zwischenabschnitt auseinander, bis sie in einen Führungsabschnitt des Steckverbinders einlaufen, in dem sie einen zweiten gegenseitigen Abstand haben, der größer ist als der erste gegenseitige Abstand.

Aufgrund der Abstandsänderung zwischen den Adern ändert sich deren differentielle Impedanz, wodurch es zu einer Störstelle kommen kann.

Dies ist ein Zustand, den es zu verbessern gilt.

### ZUSAMMENFASSUNG DER ERFINDUNG

Vor diesem Hintergrund liegt der vorliegenden Erfindung die Aufgabe zugrunde, eine Steckverbinderanordnung zur Übertragung von differenziellen Signalen mit einer verbesserten Übertragungscharakteristik anzugeben.

Erfindungsgemäß wird diese Aufgabe durch eine Steckverbinderanordnung mit den Merkmalen des Patentanspruchs 1 gelöst.

Demgemäß ist vorgesehen:
- eine Steckverbinderanordnung mit einem Steckverbinder und einem an den Steckverbinder angeschlossenem Kabel, welche jeweils wenigstens ein Leiterpaar zur Übertragung eines differentiellen Signals aufweisen, wobei das Kabel einen ersten Abschnitt aufweist und der Steckverbinder einen zweiten Abschnitt aufweist, in dem das Leiterpaar Steckkontakte aufweist, und wobei die Leiter in dem ersten Abschnitt einen ersten gegenseitigen Abstand haben und in dem zweiten Abschnitt, einen zweiten gegenseitigen Abstand, welcher größer ist als der erste Abstand, haben, wobei zwischen dem ersten Abschnitt und dem zweiten Abschnitt ein Zwischenabschnitt, in dem sich der Abstand der Leiter eines Leiterpaares in Richtung eines steckseitigen Endes des Steckverbinders vergrößert, ausgebildet ist, wobei das Leiterpaar in dem ersten Abschnitt in einem ungeschirmten Kabel geführt ist, und wobei die Leiter in zumindest einem Teil des Zwischenabschnitts von einem Außenleiter umgeben sind.

Die zugrunde liegende Idee der Erfindung ist, Impedanzsprünge am Übergang von einem Kabel auf einen Steckverbinder bzw. in einem Abschnitt, in dem sich die Impedanz der Steckverbinderanordnung ändert, beispielsweise aufgrund einer Abstandsänderung der Leiter eines Leiterpaares, durch einen Außenleiter zu kompensieren, wenngleich der Außenleiter auf der Außenleiter der Steckverbinderanordnung nur geringe Auswirkungen hat.

Vorteilhafte Ausgestaltungen und Weiterbildungen ergeben sich aus den weiteren Unteransprüchen sowie aus der Beschreibung unter Bezugnahme auf die Figuren der Zeichnung.

Gemäß einer Weiterbildung der Erfindung sind die Leiter in dem Kabel verdrillt. Verdrillung/Verseilung ist das Gegeneinanderverwinden und das schraubenförmige Umeinanderwickeln von Fasern oder Drähten. Eine Anwendung bei elektrischen Leitungen ist ein Twisted-Pair-Kabel.

Durch die Verdrillung wird die gegenseitige Beeinflussung von elektrischen Leitern reduziert. Die Verdrillung reduziert induktiv eingekoppelter Gegentaktstörungen.

Gemäß einer bevorzugten Weiterbildung der Erfindung ist der Außenleiter an dem abgemantelten Bereich in Richtung des Kabels über einen Mantel verlängert. Somit kann das Kabel mit dem Steckverbinder über den Mantel des Kabels bzw. der Außenleiter des Steckverbinders verbunden werden. Eine Verbindung, z.B. Crimpverbindung, zwischen Mantel und Außenleiter beeinträchtigt die elektrischen Eigenschaften am Übergang zwischen Kabel und Steckverbinder nur gering.

Zudem können mit einem Außenleiter, die bereits vor dem Zwischenabschnitt beginnt, Impedanzsprünge an einer anderen Stelle, zum Beispiel in dem Zwischenabschnitt oder an dem Übergang von einem Innenleiter eines Kabels auf Innenleiter-Steckkontakte, kompensiert werden.

Gemäß einer bevorzugten Weiterbildung der Erfindung ist der Außenleiter eingerichtet, die Leiter vollumfänglich zu umgeben. Auf diese Weise lässt sich ein Impedanzsprung aufgrund des Zwischenabschnittes, in dem sich der Abstand der Leiter vergrößert, besonders einfach kontrollieren und einstellen.

Gemäß einer bevorzugten Weiterbildung der Erfindung ist der Außenleiter als paarweise Außenleiter ausgebildet. Somit sind die Leiter jeweils in einem gesonderten Außenleiter geführt. Auf diese Art und Weise werden die Leiter des Leiterpaares voneinander entkoppelt.

Gemäß einer bevorzugten Weiterbildung der Erfindung weist der Außenleiter zwischen den Leitern einen leitfähigen Abstandshalter auf, der insbesondere eingerichtet ist, den Verlauf der Leiter zu bestimmen.

Gemäß einer bevorzugten Weiterbildung der Erfindung ist eine Impedanz in dem ersten und zweiten Abschnitt sowie in dem Zwischenabschnitt jeweils bezüglich der Impedanz in den anderen Abschnitten abgestimmt, indem der Abstand zwischen den Leitern und dem Außenleiter und/oder durch eine Änderung eines Durchmessers der Leiter und/oder durch eine Änderung des Abstands der Leiter eingestellt ist. Mit diesen Mitteln kann die Impedanz einer Steckverbinderanordnung besonders einfach kontrolliert werden.

Gemäß einer bevorzugten Weiterbildung der Erfindung ist der Außenleiter aus mehreren Teilen zusammengesetzt und die mehreren weisen Teile insbesondere ein zueinander korrespondierendes, unebenes Oberflächenprofil auf. Dies vereinfacht die Montage einer Steckverbinderanordnung und entkoppelt die Leiter besonders effektiv von der elektromagnetischen Umgebung bzw. kann die Impedanz besonders präzise eingestellt werden, da elektromagnetische Undichtigkeiten verringert werden.

Beispielsweise können die Oberflächenprofile ein Zackenprofil, insbesondere in W- oder V-Form, aufweisen, welche zueinander jeweils ein Negativ bilden.

Alternativ kann der Leiterschirm einteilig ausgebildet sein und Durchführungen aufweisen, in welchen jeweils ein Leiter aufgenommen ist. Diese Ausführungsform ist besonders robust und kann die gegenseitige Kopplung der Leiter auch unter Schwingungseinflüssen oder anderen mechanischen Lasten gewährleisten.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die obigen Ausgestaltungen und Weiterbildungen lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmale der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die vorliegende Erfindung wird nachfolgend anhand der in den schematischen Figuren der Zeichnung angegebenen Ausführungsbeispiele näher erläutert. Es zeigen dabei:
- Fig. 1: zeigt eine schematische Längsschnittsicht einer Ausführungsform einer erfindungsgemäßen Steckverbindung;
- Fig. 2: zeigt eine schematische Längsschnittsicht einer Ausführungsform einer erfindungsgemäßen Steckverbindung;
- Fig. 3: zeigt eine schematische Längsschnittsicht einer Ausführungsform einer erfindungsgemäßen Steckverbindung;
- Fig. 4: zeigt eine schematische Querschnittsicht einer Ausführungsform einer erfindungsgemäßen Steckverbinderanordnung;
- Fig. 5: zeigt eine schematische Querschnittsicht einer Ausführungsform einer erfindungsgemäßen Steckverbinderanordnung;
- Fig. 6: zeigt eine schematische Querschnittsicht einer Ausführungsform einer erfindungsgemäßen Steckverbinderanordnung;
- Fig. 7: zeigt eine schematische Querschnittsicht einer Ausführungsform einer erfindungsgemäßen Steckverbinderanordnung;
- Fig. 8: zeigt eine schematische Querschnittsicht einer Ausführungsform einer erfindungsgemäßen Steckverbinderanordnung;
- Fig. 9: zeigt eine schematische Querschnittsicht einer Ausführungsform einer erfindungsgemäßen Steckverbinderanordnung;
- Fig. 10: zeigt eine schematische Querschnittsicht einer Ausführungsform einer erfindungsgemäßen Steckverbinderanordnung;

Die beiliegenden Figuren der Zeichnung sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren der Zeichnung sind gleiche, funktionsgleiche und gleich wirkende Elemente, Merkmale und Komponenten - sofern nichts anderes ausgeführt ist - jeweils mit denselben Bezugszeichen versehen.

Im Folgenden werden die Figuren zusammenhängend und übergreifend beschrieben.

### BESCHREIBUNG VON AUSFÜHRUNGSBEISPIELEN

Figur 1 zeigt eine Steckverbindung 100 mit erfindungsgemäßen Steckverbinderanordnungen 101 und 103. Die Steckverbinderanordnungen 101 und 103 weisen jeweils ein Kabel 105 und einen Steckverbinder 102 bzw. einen Gegensteckverbinder 104 auf.

Das Kabel 105 umfasst ein Leiterpaar 112 mit Adern 217. Die Adern 217 des Leiterpaares 112 sind voneinander durch einen isolierenden Mantel isoliert. Ferner weist das Kabel 105 einen Außenmantel Kunststoff auf, der die Adern 217 und das Kabel 105 vor äußeren Einflüssen schützt. Das Kabel 105 weist in einem Endbereich einen Bereich 133 auf, in dem das Kabel 105 mit dem Steckverbinder 102 bzw. 104 verbunden ist.

Die Adern 217 des Leiterpaares 112 des Kabels 105 sind mit den Steckkontakten 111 der Steckverbinder 102 bzw. 104 mittels eines B-Crimps vercrimpt.

Die Steckkontakte 111 weisen zueinander einen größeren Abstand auf als die Adern 217 des Leiterpaares 112. Dementsprechend weisen die Adern 217 des Leiterpaares 112 des Kabels 105 in dem ersten Abschnitt 127 einen Abstand auf, der kleiner ist als der Abstand der Steckkontakte 111 in dem zweiten Abschnitt 129. Dementsprechend ist zwischen dem B-Crimp 107 und dem ersten Abschnitt 127 ein Zwischenabschnitt 131 ausgebildet, in dem sich der Abstand der Adern 217 des Leiterpaares 112 auf den Abstand der Steckkontakte 111 erhöht.

Die Steckkontakte 111 sind voneinander durch ein Isolierteil 113 elektrisch isoliert. Konzentrisch zu dem Isolierteil 113 ist ein Außenleiter 115 ausgebildet, der zugleich ein Gehäuse des Steckverbinders 102 bzw. 104 bildet. Somit ist ein Signal in dem Steckverbinder vor äußeren elektromagnetischen Einflüssen lokal geschirmt.

Jedoch umfasst das Kabel 105 keine Schirmung bzw. Außenleiter, sodass ein elektrisches Signal in dem Kabel 105 möglicherweise auftretenden elektromagnetischen Störungen unterliegen kann. Der Außenleiter 115 ist eingerichtet, eine Änderung der Impedanz aufgrund der Abstandsänderung zwischen den Adern des Leiterpaares 112 und den Steckkontakten 111 zumindest teilweise zu kompensieren. Diesbezüglich ist der Außenleiter 115 hinsichtlich dem Bereich, in dem sich der Außenleiter 115 des Steckverbinders 102 bzw. 104 auf dem Kabel 105 erstreckt, hinsichtlich des Abstandes des Außenleiters 115 zu dem Leiterpaar 112 bzw. zu den Steckkontakten 111 angepasst. Um einen möglichen Impedanzsprung der Steckverbinderanordnung 103 bzw. 101 weiter zu kompensieren, kann vorgesehen sein, dass der Außenleiter 115 an einer inneren Oberfläche weitere Durchmessersprünge aufweist.

Die Figur 2 zeigt eine weitere erfindungsgemäße Steckverbindung 200 mit einem Steckverbinder 202 und mit einem Gegensteckverbinder 204. Der Steckverbinder 202 und der Gegensteckverbinder 204 gemäß Figur 2 weisen ein gesondertes Gehäuse 125 auf. Zwischen dem Außenleiter 115 des Steckverbinders 202 und dem Gehäuse 125 ist eine Rastnut 117 ausgebildet, mittels welcher das Gehäuse 125 an dem Außenleiter 115 verrastet.

Die Steckkontakte 111 weisen jeweils einen Haltebund 119 auf, um die Steckkontakte 111 gegen ein Verrutschen in dem Isolierteil 113 des Steckverbinders 202 zu sichern. Das Gehäuse 125 des Steckverbinders 202 bzw. des Gegensteckverbinders 204 weist eine zusätzliche Verrastung 121 auf, mittels welcher der Steckverbinder 202 mit dem Gegensteckverbinder 204 verrastet.

Der Gegensteckverbinder 204 umfasst eine Verrastung 122, mittels welchem der Außenleiter 115 mit dem Gehäuse 125 verrastet.

Zum Lösen der Steckverbindung 200 ist ein Griff 123 vorgesehen, an welchem ein Benutzer den Gegensteckverbinder 204 festhalten und bedienen kann.
Figur 3 zeigt einen Steckverbinder gemäß Figur 2, wobei Schnitte 201, 203, 205, 207, 209, 211, 213 und 214 kenntlich gemacht sind.

Der Querschnitt 201 ist in Figur 4 dargestellt. Der Bereich 133 ist von dem Außenleiter 115 des Steckverbinders 202 umfasst. Das Kabel 105 weist ein Leiterpaar 112 mit Adern 217 auf. Die Adern 217 sind von einer Isolierung 219 umgeben.

Der Querschnitt 203 ist in Figur 5 dargestellt. Der Schnitt 203 zeigt das Kabel 105 in dem Zwischenabschnitt 131, in dem sich der Abstand der Adern 217 erhöht. Der Außenleiter 115 kompensiert den Impedanzsprung aufgrund der Abstandsänderung der Adern 217.

Der Querschnitt 205 ist in Figur 6 dargestellt. Der Schnitt 205 zeigt einen Endbereich des Zwischenabschnittes 131, in dem die Adern 217 von einem Isolierteil 113 des Steckverbinders 202 geführt werden. Es ist ersichtlich, dass das Isolierteil 113 vier Kammern bildet. In dieser Ausführungsform sind jedoch nur zwei der vier Kammern von Adern 217 belegt, sodass zwei der vier Kammern des Isolierteils 113 leer sind.

Für eine bessere Übersichtlichkeit, ist in den Figuren 7-10 die Außenleiterschraffur entfernt.

Der Querschnitt 207 ist in Figur 7 dargestellt. Der Schnitt 207 zeigt die Steckverbinderanordnung 202 an der Stelle, an der die Adern 217 mit den Steckkontakten 111 verklemmt sind.
Der Querschnitt 209 ist in Figur 8 dargestellt. Der Schnitt in Figur 8 zeigt den Steckverbinder 202 mit den Steckkontakten 111, die in passgenauen Kammern des Isolierteils 113 geführt werden. Der Außenleiter 115 ist mechanisch von einem Gehäuse 125 geschützt.

Der Querschnitt 211 ist in Figur 9 dargestellt. Der Schnitt 211 zeigt die Steckverbindung 200 im Interfacebereich. Dementsprechend sind in Figur 9 zwei konzentrisch zueinander ausgebildete Außenleiter 115 dargestellt, wobei der äußere Außenleiter dem Steckverbinder 204 und der innere Außenleiter dem Steckverbinder 202 zuzuordnen ist.
Der Querschnitt 213 ist in Figur 10 dargestellt. Der Schnitt 213 zeigt den Steckkontakt im Kuppler.
Der Querschnitt 214 ist in Figur 11 dargestellt. Der Schnitt 214 zeigt das Kabel 115 außerhalb der Steckverbinderanordnung 204. Dementsprechend weist das Kabel 105 in dem Schnitt 214 zwei Adern 217 und ein Isolierteil auf. Ist er wirklich ein Isolierteil dabei? Das Kabel 105 wird von einem Kabelmantel aus Kunststoff vor äußeren mechanischen Einflüssen oder UV-Strahlung geschützt.

Die Erfindung ist nicht auf die dargestellten Ausführungsformen, Ausprägungen und Untervarianten beschränkt. Von der Erfindung sind insbesondere alle Kombinationen der in den einzelnen Patentansprüchen jeweils beanspruchten Merkmale, der in der Beschreibung jeweils offenbarten Merkmale und der in den Figuren der Zeichnung jeweils dargestellten Merkmale mit abgedeckt, soweit sie technisch sinnvoll sind.

Obwohl die vorliegende Erfindung anhand bevorzugter Ausführungsbeispiele vorstehend vollständig beschrieben wurde, ist sie darauf nicht beschränkt, sondern auf vielfältige Art und Weise modifizierbar.

### Bezugszeichenliste

- 100: Steckverbindung
- 101: Steckverbinderanordnung
- 102: Steckverbinder
- 103: Steckverbinderanordnung
- 104: Gegensteckverbinder
- 105: Kabel
- 107: B-Crimp
- 109: Isolierkammer
- 111: Leiterpaar, Kontaktstifte
- 112: Leiterpaar
- 113: Isolierteil
- 115: Außenleiter
- 117: Rastnut
- 119: Haltebund
- 121: Verrastung
- 122: Verrastung
- 123: Griff
- 125: Gehäuse
- 127: erster Abschnitt
- 129: zweiter Abschnitt
- 131: Zwischenabschnitt
- 133: Bereich
- 135: interfaceseitiges Ende
- 200: Steckverbindung
- 202: Steckverbinder
- 204: Gegensteckverbinder
- 201, 203, 205, 207, 209,: Schnitt
- 211, 213, 214: Schnitt
- 115: Außenleiter
- 217: Ader
- 219: Isolierung

## Patentansprüche

1. Steckverbinderanordnung (101; 103) mit einem Steckverbinder (102; 104) und einem an den Steckverbinder angeschlossenem Kabel (105), welche jeweils wenigstens ein Leiterpaar (111; 112) zur Übertragung eines differentiellen Signals aufweisen,
wobei das Kabel einen ersten Abschnitt (127) aufweist und der Steckverbinder einen zweiten Abschnitt (129) aufweist, in dem das Leiterpaar Steckkontakte (111) aufweist, und
wobei die Leiter in dem ersten Abschnitt einen ersten gegenseitigen Abstand (X) haben und in dem zweiten Abschnitt, einen zweiten gegenseitigen Abstand (Y), welcher größer ist als der erste Abstand, haben,
wobei zwischen dem ersten Abschnitt und dem zweiten Abschnitt ein Zwischenabschnitt (131), in dem sich der Abstand der Leiter eines Leiterpaares in Richtung eines steckseitigen Endes des Steckverbinders vergrößert, ausgebildet ist,
wobei das Leiterpaar in dem ersten Abschnitt in einem ungeschirmten Kabel geführt ist, und
wobei die Leiter in zumindest einem Teil des Zwischenabschnitts von einem Außenleiter (115) umgeben sind.

2. Steckverbinderanordnung nach Anspruch 1, der Außenleiter eingerichtet ist, die Impedanz der Steckverbinderanordnung einzustellen.

3. Steckverbinderanordnung nach einem der vorstehenden Ansprüche, wobei die Leiter in dem Kabel verdrillt sind.

4. Steckverbinderanordnung nach einem der vorstehenden Ansprüche, wobei der Außenleiter an dem abgemantelten Bereich in Richtung des Kabels über einen Mantel verlängert ist.

5. Steckverbinderanordnung nach einem der vorstehenden Ansprüche, wobei der Außenleiter eingerichtet ist, die Leiter vollumfänglich zu umgeben.

6. Steckverbinderanordnung nach einem der vorstehenden Ansprüche, wobei der Außenleiter als paarweise Außenleiter ausgebildet ist.

7. Steckverbinderanordnung nach einem der vorstehenden Ansprüche, wobei der Außenleiter zumindest abschnittsweise als gesonderter Außenleiter für die Leiter des Leiterpaares ausgebildet ist.

8. Steckverbinderanordnung nach einem der vorstehenden Ansprüche, wobei der Außenleiter zwischen den Leitern einen leitfähigen Abstandshalter aufweist, der insbesondere eingerichtet ist, den Verlauf der Leiter zu bestimmen.

9. Steckverbinderanordnung nach einem der vorstehenden Ansprüche, wobei eine Impedanz in dem ersten und zweiten Abschnitt sowie in dem Zwischenabschnitt jeweils bezüglich der Impedanz in den anderen Abschnitten abgestimmt ist, indem der Abstand zwischen den Leitern und dem Außenleiter und/oder durch eine Änderung eines Durchmessers der Leiter und/oder durch eine Änderung des Abstands der Leiter eingestellt ist.

10. Steckverbinderanordnung nach einem der vorstehenden Ansprüche, wobei der Außenleiter aus mehreren Teilen, zusammengesetzt ist und die mehreren Teile insbesondere ein zueinander korrespondierendes, unebenes Oberflächenprofil aufweisen.

11. Steckverbinderanordnung nach einem der vorstehenden Ansprüche, wobei der Außenleiter einteilig ausgebildet ist und eine oder mehrere Durchführungen aufweist, in welchen ein oder mehrere Leiter aufgenommen sind.
